# EUROPÄISCHE PATENTSCHRIFT

(11) **EP 0 764 777 B1**
(45) Veröffentlichungstag und Bekanntmachung des Hinweises auf die Patenterteilung: **19.03.2003**
(21) Anmeldenummer: 96110218.3
(22) Anmeldetag: 25.06.1996
(51) Int. Cl.: F02D 41/22, F02D 41/38

(54) **Verfahren und Vorrichtung zur Steuerung einer Brennkraftmaschine**
Method and apparatus for controlling an internal combustion engine
Méthode et appareil pour la commande d'un moteur à combustion interne

(30) Priorität: 23.09.1995 DE 19535418; 14.02.1996 DE 19605417
(43) Veröffentlichungstag der Anmeldung: 26.03.1997
(73) Patentinhaber: ROBERT BOSCH GMBH, 70442 Stuttgart (DE)
(72) Erfinder: Biester, Jürgen, 71034 Böblingen (DE); Grosser, Martin, Dipl.-Ing., 70825 Korntal-Münchingen (DE)

(56) Entgegenhaltungen:
- DE-A- 4 229 409
- DE-A- 4 344 190
- US-A- 5 201 294

## Beschreibung

### Stand der Technik

Die Erfindung betrifft ein Verfahren und eine Vorrichtung zur Steuerung einer Brennkraftmaschine gemäß den Oberbegriffen der unabhängigen Ansprüche.

Ein solches Verfahren und eine solche Vorrichtung zur Steuerung einer Brennkraftmaschine sind bekannt. Üblicherweise ist ein Sicherheitsabschaltventil vorgesehen, daß im Fehlerfall eine Sicherheitsabschaltung gewährleistet. Ein solches Sicherheitsabschaltventil wird bei Dieselbrennkraftmaschinen als ELAB bezeichnet.

Bei bestimmten Einspritzsystemen, insbesondere bei sogenannten Common-Rail-Systemen ist die Verwendung eines solchen Sicherheitsabschaltventils problematisch, da ein großes Volumen an Kraftstoff, das sich unter hohem Druck befindet, zwischen dem Sicherheitsventil und den Einspritzdüsen vorhanden ist. Nach der Betätigung des Abschaltventils läuft daher der Motor noch für eine gewisse Zeit weiter, bzw. bei einem Leck tritt eine erhebliche Menge an Kraftstoff unter hohem Druck aus.

Aus der DE 43 44 190 A1 ist eine Kraftstoffeinspritzvorrichtung mit Hochdruckspeicher bekannt. Das Speichereinspritzsystem ist mit einer Hochdruckkraftstoffpumpe zur kontinuierlichen Befüllung eines Hochdruckkraftstoffspeichers ausgerüstet. Stromabwärts des Kraftstoffspeichers werden über Leitungen Einspritzventile an der Brennkraftmaschine mit Kraftstoff versorgt. Zur Begrenzung der maximalen Durchflussmenge zu den Zylindern der Brennkraftmaschinen sind den Einspritzventilen differenzdruck- und/oder durchflussmengengesteuerte Sperrventile vorgeschaltet. Die Sperrventile stellen eine Sperrung der Kraftstoffzuführung bei Versagen eines Einspritzventils sicher.

### Aufgabe der Erfindung

Der Erfindung liegt die Aufgabe zugrunde, bei einem Verfahren und einer Vorrichtung zur Steuerung einer Brennkraftmaschine der eingangs genannten Art eine Sicherheitsabschaltung zu gewährleisten, die ein möglichst schnelles Abschalten gewährleistet. Diese Aufgabe wird durch die in den unabhängigen Ansprüchen gekennzeichneten Merkmale gelöst.

### Vorteile der Erfindung

Die erfindungsgemäße Vorgehensweise bietet den Vorteil, daß auch bei sogenannten Common-Rail-Systemen eine schnelle Abschaltung im Fehlerfall möglich ist. Gleichzeitig wird der Druck im Hochdruckteil im Fehlerfall schnell abgebaut. Das übliche Abschaltventil sowie dessen Ansteuerung kann entfallen, was eine erhebliche Einsparung an Kosten bedeutet. Ein Test der Einrichtung ist nicht erforderlich, da dieser durch den Normalbetrieb sichergestellt ist.

Vorteilhafte und zweckmäßige Ausgestaltungen und Weiterbildungen der Erfindung sind in den Unteransprüchen gekennzeichnet.

### Zeichnung

Die Erfindung wird nachstehend anhand der in der Zeichnung dargestellten Ausführungsformen erläutert. Es zeigen Figur 1 ein erfindungsgemäßes Einspritzsystem und Figur 2 verschiedene über der Zeit aufgetragene Einspritzimpulse.

### Beschreibung der Ausführungsbeispiele

Im folgenden wird die erfindungsgemäße Vorrichtung am Beispiel einer selbstzündenden Brennkraftmaschine dargestellt, bei der die Kraftstoffzumessung mittels eines Magnetventils gesteuert wird. Die in Figur 1 dargestellte Ausführungsform betrifft ein sogenanntes Common-Rail-System. Die erfindungsgemäße Vorgehensweise ist aber nicht auf diese Systeme beschränkt.

Mit 100 ist eine Brennkraftmaschine bezeichnet, die über einen Ansaugleitung 105 Frischluft zugeführt bekommt und über eine Abgasleitung 110 Abgase abgibt.

Bei der dargestellten Brennkraftmaschine handelt es sich um eine Vierzylinderbrennkraftmaschine. Jedem Zylinder der Brennkraftmaschine ist ein Injektor 120, 121, 122 und 123 zugeordnet. Den Injektoren wird über Magnetventile 130, 131, 132 und 133 Kraftstoff zugemessen. Der Kraftstoff gelangt von einem sogenannten Rail 135 über die Injektoren 120, 121, 122 und 123 in die Zylinder der Brennkraftmaschine 100.

Der Kraftstoff in dem Rail 135 wird von einer Hochdruckpumpe 145 auf einen einstellbaren Druck gebracht. Die Hochdruckpumpe 145 ist über ein Magnetventil 150 mit einer Kraftstofförderpumpe 155 verbunden. Die Kraftstofförderpumpe 155 steht mit einem Kraftstoffvorratsbehälter 160 in Verbindung.

Das Ventil 150 umfaßt eine Spule 152. Die Magnetventile 130, 131, 132 und 133 enthalten Spulen 140, 141, 142 und 143, die mittels einer Endstufe 175 mit Strom beaufschlagt werden können. Die Endstufe 175 ist vorzugsweise in einem Steuergerät 170 angeordnet, das entsprechend die Spule 152 ansteuert.

Desweiteren ist ein Sensor 177 vorgesehen, der den Druck im Rail 135 erfaßt und ein entsprechendes Signal an das Steuergerät 170 leitet.

Eine Fehlererkennung 176 wertet verschiedene Signale aus und beaufschlagt im Fehlerfall die Endstufe 175 sowie das Ventil 152 mit einem entsprechenden Signal.

Bei einer bevorzugten Ausgestaltung ist zwischen dem Rail 135 und den Injektoren 120 bis 123 jeweils ein Durchflußbegrenzer 180, 181, 182 und 183 angeordnet. Vorzugsweise bilden der Injektor und der Durchflußbegrenzer eine bauliche Einheit. Der Durchflußbegrenzer kann aber auch jeweils zwischen dem Magnetventil und dem Rail oder zwischen dem Magnetventil und dem jeweiligen Injektor angeordnet sein. Die Durchflußbegrenzer sind derart ausgestaltet, daß sie die Verbindung zwischen dem Rail 135 und dem Injektoren unterbrechen, wenn durch diese Leitung mehr als eine vorgegebene Kraftstoffmenge fließt. Je nach Ausgestaltung schließt der Durchflußbegrenzer, wenn eine bestimmte Kraftstoffmenge zugemessen würde. Diese Menge ist so gewählt, daß sie größer ist als die größte beim fehlerfreien Betrieb auftretende Menge. Sie ist daher größer als die Vollastmenge bzw. die Startmenge. Die Menge ist ferner so gewählt, daß sie kleiner ist, als die Menge, bei der die Brennkraftmaschine beschädigt wird.

Diese Einrichtung arbeitet nun wie folgt. Die Kraftstofförderpumpe 155 fördert den Kraftstoff aus dem Vorratsbehälter über das Ventil 150 zur Hochdruckpumpe 145. Die Hochdruckpumpe 145 baut in dem Rail 135 einen vorgebbaren Druck auf. Üblicherweise werden im Rail 135 bei Systemen für fremdgezündete Brennkraftmaschinen Druckwerte von etwa 30 bis 100 bar und bei selbstzündenden Brennkraftmaschinen Druckwerte von etwa 1000 bis 2000 bar erzielt.

Durch Bestromen der Spulen 140 bis 143 werden die entsprechenden Magnetventile 130 bis 133 angesteuert. Die Ansteuersignale für die Spulen legen dabei den Einspritzbeginn und das Einspritzende des Kraftstoffs durch die Injektoren 120 bis 123 fest.

Tritt bei einem solchen System ein Fehler auf, hierbei kann es sich beispielsweise um einen Defekt im Bereich der Steuereinheit 170, des Hochdruckteils und/oder der Einspritzventile handeln, so muß gewährleistet werden, daß die Brennkraftmaschine sicher zum Stehen kommt.

Insbesondere bei Systemen, bei denen die Hochdruckpumpe 145 unmittelbar von der Brennkraftmaschine angetrieben wird, und damit die Hochdruckpumpe 145 bei laufender Brennkraftmaschine ständig weiterfördert, ist eine Abschaltung der Hochdruckpumpe 145 nicht möglich. Daher muß durch andere Maßnahmen gewährleistet werden, daß der Druck im Hochdruckteil schnell abgebaut und die Kraftstoffzufuhr unterbunden wird.

Insbesondere ist dies erforderlich, wenn im Hochdruckteil ein Leck auftritt und der Kraftstoff mit hohem Druck in den Motorraum austritt bzw. wenn Kraftstoff durch einen defekten Injektor mit hohem Druck permanent in einen Zylinder gelangt. In diesen Fällen muß der Druck im Hochdruckteil rasch abgebaut werden.

Erfindungsgemäß wird nun wie folgt vorgegangen. Erkennt die Fehlerüberwachung 175 einen Fehler, so schaltet die Fehlerüberwachung 175 auf ein Notfahrprogramm um. Dies bedeutet, daß das Ventil 150 in seinen geschlossenen Zustand gebracht wird. Damit wird gewährleistet, daß kein weiterer Kraftstoff von der Kraftstoffpumpe 155 bereitgestellt wird. Als weitere Maßnahme werden die Magnetventile 140, 141, 142 und 143 derart angesteuert, daß sie die Kraftstoffzumessung in einer Winkelstellung der Kurbelwelle freigeben, in der die Einspritzung keinen Beitrag zum Drehmoment der Brennkraftmaschine liefert. Besonders vorteilhaft ist es, wenn die Kraftstoffzumessung im Bereich des unteren Totpunktes freigegeben wird. Dies bedeutet die Kraftstoffzumessung erfolgt unmittelbar vor dem Öffnen der Auslaßventile der Brennkraftmaschine.

Bei einer Ausgestaltung der Erfindung ist vorgesehen, daß lediglich die zweite Maßnahme durchgeführt wird. Bei dieser Ausführungsform kann das Ventil eingespart werden.

Die Kraftstoffzumessung erfolgt in einem möglichst großen Winkelbereich, damit die eingespritzte Menge einen größeren Wert annimmt als die Menge, die die Hochdruckpumpe 145 fördert. Durch diese Maßnahme wird zum einen der Druck im Hochdruckteil, insbesondere im Rail 135 rasch abgebaut und gleichzeitig kommt die Brennkraftmaschine zum stehen.

In Figur 2a sind die Winkelbereiche, bei denen die Kraftstoffzumessung üblicherweise erfolgt, über Grad Kurbelwelle aufgetragen. Üblicherweise erfolgt die Kraftstoffzumessung im Bereich des oberen Totpunktes OT des jeweiligen Zylinders. Die Dauer der Zumessung beträgt dabei zwischen 0° und 40° Kurbelwelle.

In Figur 2b sind die Verhältnisse im Fehlerfall aufgetragen. Die Einspritzung erfolgt nun im Bereich des unteren Totpunktes UT, wobei die Dauer der Einspritzung wesentlich länger ist als im Normalbetrieb.

Besonders vorteilhaft ist es, wenn im Fehlerfall die Dauer der Einspritzung so gewählt wird, daß die durch den Injektor strömende Kraftstoffmenge einen solchen Wert annimmt, daß die Durchflußbegrenzer ansprechen und dadurch die weitere Kraftstoffzufuhr zu den Zylindern unterbinden. Dabei ist die Menge, bei der die Durchflußbegrenzer ansprechen so zu wählen, daß bei dieser Menge keine Beschädigung der Brennkraftmaschine auftritt.

Besonders vorteilhaft ist es, daß wenn lediglich ein Injektor als defekt erkannt wurde, nur dieser Injektor derart angesteuert wird, das der diesem Injektor zugeordnete Durchflußbegrenzer den Kraftstofffluß unterbindet.

Die Einspritzung zur Notabschaltung erfolgt vorzugsweise außerhalb des Verdichtungstaktes, das heißt, zwischen 0 Grad Kurbelwelle und 270 Grad Kurbelwelle. Als besonders günstig wurde der Winkelbereich von ca. 100° bis 200° Kurbelwelle nach dem oberen Totpunkt erkannt.

## Patentansprüche

1. Verfahren zur Steuerung einer Brennkraftmaschine (100), bei dem Kraftstoff von einer Pumpe (145) in ein Hochdruckteil (135) gefördert wird und die Zumessung von Kraftstoff in die einzelnen Zylinder mittels Magnetventilen (130, 131, 132 u. 133) steuerbar ist, **dadurch gekennzeichnet, dass** im Fehlerfall Kraftstoff in einem Winkelbereich der Kurbelwelle zugemessen wird, indem die Zumessung keinen Beitrag zum Drehmoment liefert.

2. Verfahren nach Anspruch 1, **dadurch gekennzeichnet, dass** im Fehlerfall die Zumessung im Bereich des unteren Totpunktes (UT) des jeweiligen Zylinders erfolgt.

3. Verfahren nach Anspruch 1 oder 2, **dadurch gekennzeichnet, dass** eine solche Menge von Kraftstoff zugemessen wird, die einen Druckabfall im Hochdruckteil (135) zur Folge hat.

4. Verfahren nach Anspruch 1 oder 2, **dadurch gekennzeichnet, dass** eine solche Menge von Kraftstoff zugemessen wird, bei der ein Durchflussbegrenzer (180, 181, 182 u. 183) im Hochdruckteil den Kraftstofffluss unterbindet.

5. Verfahren nach Anspruch 4, **dadurch gekennzeichnet, dass** lediglich dem Zylinder, dem ein Fehler zugeordnet wurde, eine solche Menge von Kraftstoff zugemessen wird, bei der der Durchflussbegrenzer (180, 181, 182 u. 183) den Kraftstofffluss unterbindet.

6. Verfahren nach einem der vorhergehenden Ansprüche, **dadurch gekennzeichnet, dass** im Fehlerfall eine längere Ansteuerdauer der Injektoren gewählt wird, als im Normalbetrieb.

7. Verfahren nach einem der vorhergehenden Ansprüche, **dadurch gekennzeichnet, dass** die Zumessung in einem Winkelbereich zwischen 100° und 200° Kurbelwelle nach dem oberen Totpunkt des jeweiligen Zylinders erfolgt.

8. Vorrichtung zur Steuerung einer Brennkraftmaschine (100), bei der eine Pumpe (145) Kraftstoff in ein Hochdruckteil (135) fördert und Magnetventile (130, 131, 132 u. 133) die Zumessung von Kraftstoff in die einzelnen Zylinder steuern, **dadurch gekennzeichnet, dass** Mittel (170) vorgesehen sind, die im Fehlerfall Kraftstoff in einem Winkelbereich der Kurbelwelle zumessen, indem die Zumessung keinen Beitrag zum Drehmoment liefert.

## Claims

1. Method for controlling an internal combustion engine (100), in which fuel is fed by a pump (145) into a high-pressure part (135), and the metering of fuel into the individual cylinders can be controlled by means of solenoid valves (130, 131, 132 and 133), **characterized in that** in the event of a fault fuel is metered in within an angular range of the crankshaft in which the amount of fuel metered in does not make any contribution to the torque.

2. Method according to Claim 1, **characterized in that** in the event of a fault the metering takes place in the region of the bottom dead centre (UT) of the respective cylinder.

3. Method according to Claim 1 or 2, **characterized in that** a quantity of fuel which leads to a pressure drop in the high-pressure part (135) is metered in.

4. Method according to Claim 1 or 2, **characterized in that** a quantity of fuel at which a flow limiter (180, 181, 182 and 183) suppresses the flow of fuel in the high-pressure part is metered in.

5. Method according to Claim 4, **characterized in that** a quantity of fuel at which the flow limiter (180, 181, 182 and 183) suppresses the flow of fuel is metered only to the cylinder to which a fault has been assigned.

6. Method according to one of the preceding claims, **characterized in that** in the event of a fault a longer actuation time of the injectors than in normal operation is selected.

7. Method according to one of the preceding claims, **characterized in that** the fuel is metered in in an angular range between 100° and 200° crankshaft after the top dead centre of the respective cylinder.

8. Device for controlling an internal combustion engine (100), in which a pump (145) feeds fuel into a high-pressure part (135) and solenoid valves (130, 131, 132 and 133) control the metering of fuel into the individual cylinders, **characterized in that** there are means (170) which, in the event of a fault, meter in fuel within an angular range of the crankshaft in which the fuel which is metered in does not make any contribution to the torque.

## Revendications

1. Procédé de commande d'un moteur à combustion interne (100) selon lequel le carburant est fourni à une partie haute pression (135) par une pompe (145) et le dosage du carburant dans les différents cylindres est commandé par des électrovannes (130, 131, 132, 133),
**caractérisé en ce qu'**
en cas de défaut, le carburant est dosé dans une plage angulaire du vilebrequin dans laquelle le dosage ne participe plus au couple fourni.

2. Procédé selon la revendication 1,
**caractérisé en ce qu'**
en cas de défaut, le dosage se fait dans la zone du point mort bas (UT) du cylindre respectif.

3. Procédé selon l'une quelconque des revendications 1 ou 2,
**caractérisé en ce qu'**
on dose une quantité de carburant entraînant une chute de pression dans la partie haute pression (135).

4. Procédé selon l'une quelconque des revendications 1 ou 2,
**caractérisé en ce qu'**
on dose une quantité de carburant pour laquelle un limiteur de débit (180, 181, 182, 183) coupe la partie haute pression de l'arrivée de carburant.

5. Procédé selon la revendication 4,
**caractérisé en ce qu'**
uniquement le cylindre auquel est attribué un défaut reçoit une quantité de carburant telle que le limiteur de débit (180, 181, 182, 183) coupe l'alimentation en carburant.

6. Procédé selon l'une quelconque des revendications précédentes,
**caractérisé en ce qu'**
en cas de défaut, on sélectionne une durée de commande plus longue des injecteurs qu'en cas de fonctionnement normal.

7. Procédé selon l'une quelconque des revendications précédentes,
**caractérisé en ce que**
le dosage se fait dans une plage angulaire comprise entre 100° et 200° d'angle de vilebrequin après le point mort haut du cylindre respectif.

8. Dispositif de commande d'un moteur à combustion interne (100) selon lequel une pompe (145) débite du carburant dans une partie haute pression (135) et des électrovannes (130, 131, 132, 133) commandent le dosage du carburant dans les différents cylindres,
**caractérisé par**
des moyens (170) qui, en cas d'incident, dosent le carburant dans une plage angulaire du vilebrequin pour laquelle le dosage ne participe pas au couple.
